# FASCICULE DE BREVET EUROPEEN

(11) **EP 0 133 124 B1**
(45) Date de publication et mention de la délivrance du brevet: **04.03.1987**
(21) Numéro de dépôt: 84401549.5
(22) Date de dépôt: 23.07.1984
(51) Int. Cl.: B28D 1/12

(54) **Pastilles diamantées pour scie circulaire, en particulier pour la taille de pierres naturelles, et scie circulaire munie de telles pastilles**
Diamantzahnsegmente für Kreissägen, insbesondere zum Schneiden von Naturstein, und Kreissäge bestückt mit derartigen Zahnsegmenten
Diamond cutting segments for circular saws, in particular for cutting natural stone, and circular saw provided with such cutting segments

(30) Priorité: 26.07.1983 FR 8312342
(43) Date de publication de la demande: 13.02.1985
(73) Titulaire: Durand, Michel, F-06600 Antibes (FR)
(72) Inventeur: Durand, Michel, F-06600 Antibes (FR)
(74) Mandataire: Bloch, Robert

## Description

La présente invention concerne les pastilles diamantées dont sont munies les scies circulaires destinées, en particulier, à la taille du granit.

Ces pastilles sont constituées par un mélange de diamant et de liant, en principe sous forme de poudre métallique, telle que le cobalt. Elles sont obtenues par compactage et frittage à haute température et sont soudées à la périphérie de disques, ou tôles, circulaires de grand diamètre et de faible épaisseur.

On a toujours cherché à obtenir des surfaces de coupe les plus planes possible avec des tôles de faible épaisseur.

Les pastilles faites d'un seul élément en mélange de concentration donnée en diamant se déformaient rapidement et leur surface de coupe s'arrondissait, entraînant des déviations du disque de coupe et des surfaces de coupe non planes.

Pour remédier à cet inconvénient, on a proposé, notamment, des pastilles de forme conique, des pastilles à largeur diminuant par gradins (FR-A-2 399 904) et des pastilles en sandwich à éléments de différentes concentrations, deux parties extérieures à haute concentration en diamant et une partie interne à faible concentration (DE-A-2318378).

Mais ces pastilles connues n'ont pas donné les résultats escomptés et les recherches poursuivies ont conduit à la réalisation d'une pastille diamantée selon la revendication 1. De telles pastilles sont montées sur un disque circulaire pour réaliser une scie selon la revendication 2. La pastille selon l'invention est remarquable en ce qu'elle est constituée d'une pastille sandwich de cinq éléments de concentrations en diamant différentes, l'élément central et les deux éléments externes étant à concentration élevée et les deux éléments intermédiaires à concentration plus faible, l'élément central ayant, en outre, une plus grande largeur que les éléments externes. Au bout de quelques coupes, les éléments intermédiaires et externes s'usant plus que l'élément central, celui-ci fait régulièrement saillie et provoque alors un mince rainurage juste dans le plan médian du disque de coupe.

Les pastilles -selon l'invention évitent toute déformation au moment de l'attaque et par suite toutes déformations de leurs surfaces. La coupe est alors d'excellente qualité, c'est-à-dire de parfaite planéité, les pastilles s'usent régulièrement et la tôle ou disque, de coupe voit sa longévité notablement augmentée.

On a représenté à la figure unique du dessin annexé une vue partielle en coupe radiale d'une scie à pastilles selon l'invention. Dans l'exemple représenté, la scie circulaire est constituée par un disque, ou tôle, 1 d'une épaisseur de 9 mm et pour un diamètre de 2,5 mètres, à la périphérie duquel sont soudées des pastilles diamantées 2 de 15 mm de hauteur, 35 mm de longueur et 12 mm de largeur. Ces pastilles 2 de forme allant en s'évasant légèrement vers leur face libre sont constituées de cinq éléments parallèles 3, 4, 5, 6 et 7 de largeurs différentes, obtenus par mélange d'un liant, tel que le cobalt, avec de la poudre ou granulé de diamant. La concentration en diamant des éléments intermédiaires 4 et 6 est plus faible que celle des éléments médian 5 et externes 3 et 7. La largeur de l'élément central 5 est sensiblement le double de celle des éléments externes 3, et 7.

Il est clair qu'après quelques coupes, l'usure des éléments 3, 4 et 6, 7 plus rapide que celle de l'élément médian 5, provoque l'apparition d'une partie saillante constituée par l'extrémité devenue libre de cet élément 5.

Lors des coupes suivantes dans le bloc à scier, la scie exerce donc un effet de rainurage dans le plan médian de la tôle 1, ce. qui évite toute déformation à l'attaque et donc sur les surfaces de taille des pastilles.

## Revendications

1. Pastilles diamantées pour scie circulaire, en particulier pour la taille de pierres naturelles destinées à être soudées à la périphérie d'un disque de coupe circulaire et constituées par un mélange de diamant et de liant, en principe sous forme de poudre métallique, la pastille étant subdivisée en plusieurs éléments accolés en sandwich présentant des concentrations en diamant différents, caractérisées par le fait que la pastille est subdivisée en cinq éléments, les deux éléments intermédiaires (4, 6) compris entre l'élément central (5) et les éléments externes (3, 7) ayant une concentration plus faible que celle des autres éléments, et l'élément central (5) ayant, en outre, une plus grande largeur que les éléments externes (3, 7).

2. Scie circulaire constituée par un disque de coupe circulaire muni à sa périphérie de pastilles diamantées selon la revendication 1, caractérisée par le fait que les pastilles sont montées de façon que les plans des cinq éléments sont parallèles audit disque de coupe.

## Claims

1. Diamond inserts for a circular saw, particularly for cutting natural stones, intended to be welded to the periphery of a circular cutting disk and formed by a mixture of diamond and a binder, principally in the form of a metal powder, the insert being subdivided into several elements sandwiched together having different diamond concentrations, characterized by the fact that the insert is subdivided into five elements, the two intermediate elements (4, 6) between the central element (5) and the external elements (3, 7) having a lower coneentration than that of the other elements, and the central element (5), further having a larger width than the external elements (3, 7).

2. A circular saw formed by a circular cutting disk having at its periphery diamond inserts as claimed in claim 1, characterized by the fact that the inserts are mounted so that the planes of the five elements are parallel to said cutting disks.

## Patentansprüche

1. Diamant-Zahnsegmente für Kreissäge, insbesondere zum Schneiden von Natursteinen, die dazu bestimmt sind, am Umfang einer Kreisförmigen Sägescheibe angeschweisst oder -gelötet zu werden, und aus einer Mischung von Diamant und Bindemittel bestehen, grundsätzlich in Form von metallischem Pulver, wobei das Zahnsegment in mehrere Elemente unterteilt ist, die schichtweise zusammengefügt sind und verschiedene Diamant-Konzentrationen enthalten, dadurch gekennzeichnet, dass das Zahnsegment in fünf Elemente unterteilt ist, wobei die zwei Zwischenelemente (4, 6), die zwischen Zentralelement (5) und den äusseren Elementen (3, 7) liegen, eine schwächere Konzentration aufweisen als die anderen Elemente, und das Zentralelement (5) ferner eine grössere Breite aufweist als die äusseren Elemente (3, 7).

2. Kreissäge bestehend aus einer Kreisförmigen Sägescheibe, die an ihrem Umfang mit Diamant-Zahnsegmenten nach Anspruch 1 bestückt ist, dadurch gekennzeichnet, dass die Zahnsegmente derart montiert sind, dass die Ebenen der fünf Elemente parallel zur besagten Sägescheibe liegen.
